# EUROPÄISCHE PATENTSCHRIFT

(11) **EP 0 652 719 B1**
(45) Veröffentlichungstag und Bekanntmachung des Hinweises auf die Patenterteilung: **10.06.1998**
(21) Anmeldenummer: 94903725.3
(22) Anmeldetag: 26.12.1993
(51) Int. Cl.: A43C 11/16, A43C 11/00

(54) **SCHUH MIT EINEM ZENTRALDREHVERSCHLUSS**
SHOE WITH A CENTRAL ROTARY FASTENER
CHAUSSURE A FERMETURE ROTATIVE CENTRALE

(30) Priorität: 28.05.1993 DE 9307857 U
(43) Veröffentlichungstag der Anmeldung: 17.05.1995
(73) Patentinhaber: PUMA Aktiengesellschaft Rudolf Dassler Sport, 91074 Herzogenaurach (DE)
(72) Erfinder: GÄNSLER, Martin, D-86368 Gersthofen (DE)
(74) Vertreter: Hufnagel, Walter, Dipl.-Ing., Dipl.-Wirtsch.-Ing.
(86) Internationale Anmeldenummer: DE9301256
(87) Internationale Veröffentlichungsnummer: WO9427459

(56) Entgegenhaltungen:
- EP-A- 0 149 573
- EP-A- 0 589 232
- DE-A- 4 024 782
- DE-U- 8 912 788
- DE-U- 9 005 496
- DE-U- 9 016 325
- DE-U- 9 302 677
- US-A- 4 282 659
- US-A- 5 205 055

## Beschreibung

Die vorliegende Erfindung bezieht sich auf einen Schuh mit einem Zentraldrehverschluß gemäß dem Oberbegriff des Anspruchs 1.

Ein derartiger Schuh ist aus der US-A- 5 205 055 bekannt. Dieser vorbekannte Schuh weist eine Schnüröffnung auf, die - wie üblich - durch eine Zunge verschließbar ist. Die Schnürteile sind jeweils gesondert über Seilverbindungen entweder direkt oder über Umlenkelemente mit einem Zentraldrehverschluß verbunden. Der Zentraldrehverschluß wird mittels einer Gaspatrone über eine Schieberstange, die in einem Führungszylinder gleitet, über ein Betätigungsseil so bewegt, daß die Schnürteile gespannt bzw. entspannt werden.

Ein ähnlicher Schuh ist auch aus dem DE-U- 89 12 788 oder aus dem DE-U- 90 05 469 bekannt. Bei den dort beschriebenen Schuhen ist der Zentraldrehverschluß auf einem Ristschild angebracht, an dem seitliche Schließlappen schwenkbeweglich angeformt sind. Das mit dem Zentraldrehverschluß spannbare Spannelement verläuft von diesem Ristschild aus abwechselnd über Umlenkelemente der Schließlappen und des Ristschildes.

Weiterhin ist es aus dem DE-U- 90 16 325 bekannt, die Schließlappen getrennt vom Ristschild anzuordnen. Dabei sind die Umlenkelemente an seitlichen, über den Schuhschaft verlaufende Spannbändern angebracht und diese in entsprechende Aussparungen der Schließlappen einsetzbar.

Derartige bekannte Schuhe mit einem Zentraldrehverschluß können schnell an- und ausgezogen werden. Trotzdem ist die Schließwirkung einfach, schnell und individuell einstellbar.

Mit der vorliegenden Erfindung soll die Aufgabe gelöst werden, Schuhe der vorgenannten Art so auszugestalten, daß bei Belastung des Ristes, beispielsweise durch das Auftreffen eines Balles oder dgl., ein unbeabsichtigtes Öffnen des Schuhes vermieden wird. Außerdem soll die Herstellung und Montage der Schließeinrichtung in einfacher Weise möglich sein.

Gelöst wird diese Aufgabe durch die im Kennzeichen des Anspruchs 1 angegebenen Merkmale.

Durch die Anordnung des Zentraldrehverschlusses außerhalb der Ristbelastungszone im Umgebungsbereich des Außenknöchels und durch die Schließwirkung des Spannelements vom Zentraldrehverschluß aus einerseits nach hinten um die Ferse herum nach vorn über den Rist bis wiederum zur Schuhaußenseite, sowie andererseits nach vorn über den Rist zur gegenüberliegenden Schuhinnenseite, wird eine günstige und fein justierbare Schließwirkung erzielt. Dadurch wird gleichzeitig ein ungewolltes Öffnen bei ansonsten möglicher Belastung des Zentraldrehverschlusses in Öffnungsrichtung vermieden.

Weitere vorteilhafte Einzelheiten der Erfindung sind in den Unteransprüchen angegeben und werden nachfolgend anhand eines in der Zeichnung veranschaulichten Ausführungsbeispiels näher beschrieben. Es zeigen:
- Fig. 1: eine Ansicht auf die Außenseite eines Schuhes gemäß der vorliegenden Erfindung,
- Fig. 2: eine Ansicht auf die Schuhinnenseite dieses Schuhes und
- Fig. 3: eine Draufsicht auf den Schuh gemäß der Fig. 1 und 2.

In den Fig. 1 bis 3 ist mit 1 ein Schuh, insbesondere ein Sport- oder Freizeitschuh, bezeichnet. Er besitzt an seiner Schuhaußenseite 2, d.h. auf der Seite des Außenknöchels, im Umgebungsbereich des Außenknöchels einen Zentraldrehverschluß 3. Dieser kann bekannter Bauart entsprechen und eine Schnellentrastung aufweisen. Er ist beispielsweise unmittelbar auf dem Schaftmaterial des Schaftes 4 des Schuhes 1 angebracht. Vorzugsweise ist er, wie beim Ausführungsbeispiel nach Fig. 1, auf einer besonderen Trägerplatte 5 befestigt, die insbesondere mit ihrem unteren Rand bzw. ihrer unteren Kante 6 am Schuh 1 fixiert, beispielsweise dort angenäht ist.

Mit dem Zentraldrehverschluß 3 ist in an sich bekannter Weise ein Spannelement 7, beispielsweise ein Kunststoff- oder Drahtseil, kraftschlüssig gekuppelt und durch Drehen zum Schließen des Schuhes verkürzbar und zum Öffnen verlängerbar. Die Schnellentrastung kann durch Zug oder Druck erfolgen.

Das Spannelement 7 ist so geführt, daß ein vorderer Spannabschnitt 8 und ein hinterer Spannabschnitt 9 gebildet wird. Insbesondere verlaufen die Spannabschnitte 8, 9 in Form von Schlaufen 8', 9'.

Die Spannabschnitte 8, 9 sind entweder direkt oder vorzugsweise über Kupplungsglieder 10 bzw. 11 mit einem Zugband 12 bzw. 13 gekuppelt oder verbunden. Hierzu besitzen die Kupplungsglieder 10, 11 jeweils eine Umlenkführung in Form eines Umlenkelements 14, beispielsweise in Form einer Kreis- oder Ellipsenbahn oder in Form einer ansonsten in geeigneter Weise verlaufenden Führungsbahn, beispielsweise einer Führungsnut 15, in der oder um die die Spannabschnitte 8 bzw. 9 geführt sind. Durch Drehen des Zentraldrehverschlusses 3 und Verkürzen des Spannelements 7 können die Kupplungsglieder 10, 11 zum Zentraldrehverschluß 3 hingezogen und beim Öffnungsvorgang von diesem wegbewegt werden.

Das am vorderen Kupplungsglied 10 befestigte oder um einen Umlenksteg 16 desselben geführte Zugband 12 ist nach vorn über den Rist 17 in Richtung zur Schuhinnenseite, d.h. zur Seite des Innenknöchels, geführt und dort mit seinem Ende 19 (Fig. 3) befestigt.

Bei Verwendung des Umlenksteges 16 verläuft das Zugband 12 nach der Umlenkung zunächst leicht nach vorn oben unmittelbar über den Rist 17 und nach dem Überqueren des Ristes 17 bzw. des Spanns nach hinten unten in den Bereich des Fußgelenks oder des Innenknöchels. Dort ist es am Schaft 4, vorzugsweise relativ nahe der Sohle 20 oder unmittelbar an der Sohle 20 befestigt.

Das hintere Kupplungsglied 11 besitzt bevorzugt ebenfalls einen Umlenksteg 16, an dem das Zugband 13 befestigt ist. Das Zugband 13 verläuft nach hinten um die Ferse 21 herum an der Schuhinnenseite 18 entlang nach vorn über den Rist 17 in Richtung zur Schuhaußenseite 2, wo es befestigt ist. Dabei können sich die beiden Zugbänder 12 und 13 über dem Rist 17 kreuzen.

Um eine gute Schließwirkung zu erreichen, ist das Zugband 13 außerdem bevorzugt von der Ferse 21 aus zunächst über eine zwischen der Fußwölbung und dem Innenknöchel, insbesondere im Bereich vor dem Innenknöchel, vorgesehene Umlenkung 22 geführt. Vorzugsweise ist die Umlenkung 22 im Bereich unterhalb der Unterkante des Innenknöchels am Schaft 4 oder an der Sohle 20 vorgesehen. Dadurch verläuft das Zugband 13 von der Ferse 21 aus zunächst nach vorn unten und nach Umlenkung nach vorn oben über den Rist 17. Hierdurch wird eine gute Halterung des Fußes im Schuh 1 gewährleistet.

Mit Vorteil ist die Umlenkung 22 stift- oder stabförmig ausgebildet. Vorzugsweise verläuft sie waagrecht oder in einem kleinen Winkel zur Waagrechten geneigt. Vorteilhaft ist die Umlenkung 22 als Ring oder insbesondere als langgestrecktes Kettenglied ausgebildet, dessen einer Längsabschnitt 23 am Schuh 1, beispielsweise am Schaft 4 oder an der Sohle 20, befestigt ist. Um den anderen Längsabschnitt 24 ist das Zugband 13 herumgeführt.

Zur Führung des Spannelements 7 kann die Trägerplatte 5 mit Führungen 25, beispielsweise mit Nuten, versehen sein. Die Führungen können auch, zumindest teilweise, geschlossen, also röhren- oder tunnelförmig, ausgeführt sein.

## Patentansprüche

1. Schuh (1), insbesondere Sport- oder Freizeitschuh, mit einem Zentraldrehverschluß (3) und mit wenigstens einem mit diesem gekuppelten Spannelement (7), das über zugeordnete Umlenkelemente (14) des Schuhes (1) geführt ist und ein Schließen des Schuhes (1) beim Spannen des Spannelements (7) ermöglicht, wobei der Zentraldrehverschluß (3) an der Schuhaußenseite (2) im Umgebungsbereich des Außenknöchels angeordnet ist, gekennzeichnet durch folgende Merkmale:
- vom Zentraldrehverschluß (3) aus ist auf der gleichen Schuhseite (2) ein nach vorn und ein nach hinten gerichteter Spannabschnitt (8, 9) des Spannelements (7) gebildet;
- der vordere Spannabschnitt (8) ist mit einem Zugband (12) gekuppelt oder verbunden, das schräg über den Rist (17) nach vorn verläuft und endseitig am Schuhschaft (4), insbesondere auf der Schuhinnenseite (18), befestigt ist;
- der hintere Spannabschnitt (9) ist mit einem Zugband (13) gekuppelt oder verbunden, das nach hinten um die Ferse (21) herum zur Schuhinnenseite (18) und ggf. um eine Umlenkung (22) herum schräg nach vorn über den Rist (17) verläuft und sich mit dem ersteren Zugband (12) ggf. kreuzt und endseitig mittelbar oder unmittelbar an der Schuhaußenseite (2) am Schuhschaft (4) befestigt ist.

2. Schuh nach Anspruch 1, dadurch gekennzeichnet, daß beide oder wenigstens ein Spannabschnitt(e) (8, 9) jeweils über ein Kupplungsglied (10, 11) mit dem zugeordneten Zugband (12, 13) gekuppelt bzw. verbunden ist bzw. sind.

3. Schuh nach Anspruch 1 oder 2, dadurch gekennzeichnet, daß die Kupplungsglieder (10, 11) Umlenkführungen (14, 15) aufweisen, daß jeder Spannabschnitt (8, 9) eine Schlaufe (8', 9') bildet, die über die Umlenkführungen des zugeordneten Kupplungsgliedes (10, 11) gelegt sind.

4. Schuh nach einem der Ansprüche 1 bis 3, dadurch gekennzeichnet, daß das mit dem vorderen Spannabschnitt (8) gekuppelte Zugband (12) von der im Ristbereich vorgesehenen Befestigungsstelle (19) aus zum Kupplungsglied (10) um ein Umlenkglied bzw. um einen Umlenksteg (16) desselben geschlungen und anschließend über den Rist (17) oder Spann zur Schuhinnenseite (18) geführt und dort befestigt ist.

5. Schuh nach einem der Ansprüche 1 bis 4, dadurch gekennzeichnet, daß die an der Schuhinnenseite (18) vorhandene Umlenkung (22) im Bereich vor dem Innenknöchel vorgesehen ist.

6. Schuh nach Anspruch 5, dadurch gekennzeichnet, daß die Umlenkung (22) stift- oder stabförmig ausgebildet ist und waagrecht oder geringfügig zur Waagrechten geneigt angeordnet ist.

7. Schuh nach Anspruch 6, dadurch gekennzeichnet, daß die Umlenkung (22) nach Art eines langgestreckten Kettengliedes ausgebildet ist, dessen einer Längsabschnitt (23) am Schuh (1) oder an der Sohle (20) befestigt ist und um dessen anderen Längsabschnitt (24) das Zugband (13) herumgeführt ist.

8. Schuh nach einem der Ansprüche 1 bis 7, dadurch gekennzeichnet, daß der Zentraldrehverschluß (3) unmittelbar oder mittelbar auf dem Schaft (4) befestigt ist.

9. Schuh nach einem der Ansprüche 1 bis 7, dadurch gekennzeichnet, daß der Zentraldrehverschluß (3) auf einer Trägerplatte (5) befestigt ist.

10. Schuh nach Anspruch 9, dadurch gekennzeichnet, daß die Trägerplatte (5) im Bereich ihrer unteren Kante (6) am Schuh (1) befestigt ist.

11. Schuh nach Anspruch 9 oder 10, dadurch gekennzeichnet, daß die Trägerplatte (5) Führungen (25) für das Spannelement (7) aufweist.

12. Schuh nach Anspruch 11, dadurch gekennzeichnet, daß die Führungen (25) zumindest teilweise als geschlossene Führungen ausgebildet sind.

## Claims

1. Footwear (1), especially footwear for sport or leisure, having a central rotary closure (3) and at least one tightener element (7) which is coupled to the latter and led over associated deflector elements (14) on the footwear (1) to enable closing of the footwear (1) upon tightening the tightener element (7), the central rotary closure (3) being arranged on the outside (2) of the footwear in the neighbourhood of the outer ankle-bone, characterized by the following features;
- on the same side (2) of the footwear tightener sections (8, 9) of the tightener element (7) are formed, one directed forwards and one towards the rear from the central rotary closure (3);
- the front tightener section (8) is coupled or connected to a tension-strap (12) which runs forwards obliquely over the instep (17) and the end of which is fastened to the upper (4) of the footwear, especially at the inside (18) of the footwear;
- the rear tightener section (9) is coupled or connected to a tension-strap (13) which runs towards the rear round the heel (21) to the inside (18) of the footwear and if necessary round a deflection (22) obliquely forwards over the instep (17), if necessary crossing the first tension-strap (12), and the end of which is fastened directly or indirectly to the upper (4) of the footwear on the outside (2) of the footwear.

2. Footwear as in Claim 1, characterized in that both or at least one of the tightener sections (8, 9) is coupled or connected to the associated draw-strap (12, 13) by a respective coupling-member (10, 11).

3. Footwear as in Claim 1 or 2, characterized in that the coupling-members (10, 11) exhibit deflector guides (14, 15) and that each tightener-section (8, 9) forms a loop (8', 9') which is laid over the deflector guides of the associated coupling member (10, 11).

4. Footwear as in one of the Claims 1 to 3, characterized in that that length of draw-strap (13) coupled to the front tightener-section (8) which runs from the point of attachment (19) provided in the region of the instep to the coupling member (10), is looped round one deflector member or respectively round one deflector-bridge (16) of the latter and then led over the instep (17) to the inside (18) of the footwear and there fastened.

5. Footwear as in one of the Claims 1 to 4, characterized in that the deflection (22) existing at the inside (18) of the footwear is provided in the region in front of the inner ankle-bone.

6. Footwear as in Claim 5, characterized in that the deflection (22) is made in the form of a pin or rod and arranged horizontally or slightly inclined to the horizontal.

7. Footwear as in Claim 6, characterized in that the deflection (22) is made after the style of an elongated link of a chain, one longitudinal portion (23) of which is fastened to the footwear (1) or to the sole (20) and round the other longtitudinal portion (23) of which is led the tension strap (13).

8. Footwear as in one of the Claims 1 to 7, characterized in that the central rotary closure (3) is fastened directly or indirectly to the upper (4).

9. Footwear as in one of the Claims 1 to 7, characterized in that the central rotary closure (3) is fastened to a bearer plate (5).

10. Footwear as in Claim 9, characterized in that the bearer plate (5) is fastened in the region of its bottom edge (6) to the footwear (1).

11. Footwear as in Claim 9 or 10, characterized in that the bearer plate (5) exhibits guides (25) for the tightener element (7).

12. Footwear as in Claim 11, characterized in that the guides (25) are made at least partially as closed guides.

## Revendications

1. Chaussure (1), notamment chaussure de sport ou de loisirs comprenant une fermeture rotative centrale (3) et au moins un élément de serrage (7) couplé à celle-ci, cet élément passant sur des éléments de renvoi (14) correspondants de la chaussure (1) et permettant de fermer la chaussure (1) lorsque cet élément de serrage (7) est tendu, la fermeture rotative centrale (3) étant prévue sur le côté (2) extérieur de la chaussure au voisinage de la malléole extérieure,
caractérisée en ce que
- partant de la fermeture rotative centrale (3) du même côté (2) de la chaussure, il y a un segment de serrage (8, 9) de l'élément de serrage (7), dirigé vers l'avant et un segment dirigé vers l'arrière,
- le segment de serrage (8) avant est couplé ou relié à une bande de traction (12) qui passe en biais par-dessus le coup de pied (17) à partir de l'avant et il est fixé en extrémité contre la tige (4) de la chaussure, notamment du côté intérieur (18) de la chaussure,
- le segment de serrage (9), arrière est couplé ou relié à une bande de traction (13) qui passe à l'arrière ou autour du talon (21) vers le côté intérieur (18) de la chaussure ou le cas échéant autour d'un renvoi (22) en biais vers l'avant par-dessus le coup de pied (17) et se croise avec la première bande de traction (12) et est fixé en extrémité directement ou indirectement au côté extérieur (2) de la chaussure sur la tige (4).

2. Chaussure selon la revendication 1,
caractérisée en ce que
les deux segments de serrage (8, 9) ou au moins l'un d'eux est couplé ou relié à la bande de traction (12, 13) associée par l'intermédiaire d'un élément de couplage (10, 11).

3. Chaussure selon la revendication 1 ou 2,
caractérisée en ce que
les éléments de couplage (10, 11) comportent des renvois (14, 15), chaque segment de serrage (8, 9) forme une boucle (8', 9') qui est placée par-dessus les renvois de l'élément de couplage (10, 11) associés.

4. Chaussure selon l'une des revendications 1 à 3,
caractérisée en ce que
la bande de traction (12) couplée au segment de serrage (8) avant, est passée du point de fixation (19) prévu dans la zone du coup de pied, vers l'élément de couplage (10) autour d'un élément de renvoi ou d'une branche de renvoi (16) de celui-ci puis est conduit par-dessus le coup de pied (17) ou l'élément de serrage vers le côté intérieur (18) de la chaussure pour y être fixé.

5. Chaussure selon l'une des revendications 1 à 4,
caractérisée en ce que
le renvoi (22) prévu du côté intérieur (18) de la chaussure se trouve dans la zone à l'avant de la malléole intérieure.

6. Chaussure selon la revendication 5,
caractérisée en ce que
le renvoi (22) est en forme de tige ou de barre et est horizontal ou légèrement incliné par rapport à la direction horizontale.

7. Chaussure selon la revendication 6,
caracterisée en ce que
le renvoi (22) est en forme d'élément de chaîne allongé dont un segment longitudinal (23) est fixé à la chaussure (1) ou à la semelle (20) et la bande de traction (13) passe autour de l'autre segment longitudinal (24).

8. Chaussure selon l'une des revendications 1 à 7,
caractérisée en ce que
la fermeture rotative centrale (3) est fixée directement ou indirectement sur la tige (4).

9. Chaussure selon l'une des revendications 1 à 7,
caractérisée en ce que
la fermeture rotative centrale (3) est fixée sur une plaque de support (5).

10. Chaussure selon la revendication 9,
caractérisée en ce que
la plaque de support (5) est fixée à la chaussure (1) au niveau de son bord inférieur (6).

11. Chaussure selon les revendications 9 ou 10,
caractérisée en ce que
la plaque de support (5) comporte des moyens de guidage (25) pour l'élément de serrage (7).

12. Chaussure selon la revendication 11,
caractérisée en ce que
les moyens de guidage (25) sont constitués au moins partiellement par des moyens de guidage fermés.
